# FASCICULE DE BREVET EUROPEEN

(11) **EP 3 988 749 B1**
(45) Date de publication et mention de la délivrance du brevet: **27.11.2024**
(21) Numéro de dépôt: 21203196.7
(22) Date de dépôt: 18.10.2021
(51) Int. Cl.: E05D 3/02, E05D 11/10, E05F 1/12

(54) **DISPOSITIF D'ARTICULATION DE VOLET BATTANT ET VOLET BATTANT ÉQUIPÉ D'UN TEL DISPOSITIF**
GELENKVORRICHTUNG FÜR KLAPPLADEN UND MIT EINER SOLCHEN VORRICHTUNG AUSGESTATTETER KLAPPLADEN
HINGE DEVICE FOR A SHUTTER AND SHUTTER EQUIPPED WITH SUCH A DEVICE

(30) Priorité: 21.10.2020 FR 2010776; 10.06.2021 FR 2106109
(43) Date de publication de la demande: 27.04.2022
(73) Titulaire: Sporting, 51400 Bouy (FR)
(72) Inventeur: RAMOS, Nuno Dinis, 51400 Bouy (FR)
(74) Mandataire: Cabinet Bleger-Rhein-Poupon

(56) Documents cités:
- EP-A1- 1 666 689
- DE-C- 508 865
- FR-A- 761 073
- IT-A1- RM20 090 176
- US-A- 853 507
- US-A1- 2018 106 087

## Description

L'invention concerne le domaine des volets, en particulier les volets battants, et notamment le domaine des dispositifs de verrouillage de ces volets battants lorsque ces derniers sont en position ouverte.

L'invention porte plus spécifiquement sur un volet battant avec un dispositif d'articulation inférieure pour le blocage et le déblocage de volets battants destinés à équiper une baie, comme une porte ou une fenêtre d'une habitation.

De manière connue, un volet battant est schématiquement composé d'au moins un panneau plan, ou vantail, souvent fabriqué en bois, en PVC ou en aluminium, ledit panneau étant supporté par des pentures, au nombre minimum de deux par panneau.

Lesdites pentures du volet sont engagées, par leur noeud d'extrémité, ou oeil, dans des gonds composés d'un fût, correspondant à la base du gond, et une tige métallique, eux-mêmes supportés par des ferrures scellées dans le mur de l'habitation.

Les pentures permettent, par conséquent, de fixer le battant à l'axe du gond formé par la tige métallique, sur laquelle tournent les pentures du volet.

Dans le cas d'un volet battant destiné à équiper une fenêtre, celui-ci comporte généralement une paire de panneaux, positionnés de part et d'autre de la fenêtre, chacun de ces panneaux étant fixé par des pentures.

De manière traditionnelle, les volets battants sont chacun maintenus, lorsqu'ils sont en position ouverte, par un dispositif de blocage à crochets oscillants ou par un dispositif à crochets basculants, de tels dispositifs étant scellés dans le mur de l'habitation.

Quel que soit le dispositif à crochets utilisé pour maintenir les volets en position ouverte, vantail contre la façade de l'habitation, ledit dispositif est généralement positionné au niveau de la moitié de la largeur du volet battant la plus éloignée de la fenêtre, afin d'assurer un maintien correct du battant contre la façade. Par conséquent, de tels dispositifs sont difficilement manoeuvrables pour un utilisateur se trouvant à l'intérieur de l'habitation, qui doit se pencher pour atteindre le dispositif de blocage des volets.

Il est alors souvent préférable de sortir de l'habitation afin de se placer en face de ces dispositifs pour les manoeuvrer, plutôt que de se pencher par la fenêtre. Toutefois, pour des volets battants situés dans les étages d'une habitation, le blocage des battants depuis l'intérieur de l'habitation reste obligatoire.

En outre, la pose des dispositifs de blocage au niveau de la façade de l'habitation peut s'avérer particulièrement délicate, il convient notamment de sceller le dispositif dans la façade, ce qui nécessite l'intervention d'une personne spécialisée.

On a cherché, dans l'état de la technique, à proposer diverses solutions de blocage pour des volets battants.

On connait ainsi, de la demande de brevet français publiée sous le numéro FR 2 481 350, un dispositif permettant de bloquer, en position ouverte, les volets battants d'une baie, destiné à remplacer le loquet pivotant traditionnellement fixé sur la façade.

Un tel dispositif est constitué, d'une part, d'un orifice percé diamétralement à travers l'oeil d'au moins une penture soutenant chaque volet, et à travers la partie cylindrique, ou tige métallique, du gond sur lequel pivote ladite penture.

D'autre part, le dispositif de blocage du document FR 2 481 350 est constitué d'une goupille, destinée à être logée, de manière amovible, dans ledit orifice de percé au niveau de l'œil et de la partie cylindrique, en sorte de solidariser le noeud de la penture avec la partie cylindrique du gond et d'empêcher le pivotement de la penture autour de l'axe du gond, lorsque le battant est en position ouverte.

Les orifices peuvent être percés selon un axe parallèle au volet lorsqu'il est ouvert, tandis que la goupille peut être formée d'une tige cylindrique rigide, retenue au panneau du volet, au moyen d'une chaînette, un anneau étant prévu pour être disposé entre la goupille et la chaînette.

Le document publié sous le numéro FR 2 494 756 constitue une demande complémentaire au précédent document, précisant que l'extrémité de la goupille destinée à être introduite dans l'orifice présente une forme conique.

Ces dispositifs présentent l'inconvénient de comporter une goupille, constituant un élément rapporté, laquelle doit être fixée sur le volet et nécessiter que l'utilisateur se penche au dehors pour le positionner ou le saisir.

En outre, une telle goupille n'est pas liée au dispositif de blocage, et peut donc s'en détacher, et être égarée.

Un autre inconvénient de la présence d'une telle goupille est que celle-ci est susceptible de se bloquer dans les orifices en position de verrouillage, demandant à l'utilisateur un effort particulier pour en être retiré.

Dans la demande internationale publiée sous le numéro WO 02/088501 est décrit un dispositif de blocage en rotation d'une penture de volet autour du gond sur lequel elle est montée, permettant ainsi d'immobiliser le volet en position ouverte ou fermée.

On cherche ici à remplacer un système de verrou basculant, fixé sur la penture, qui vient se placer, au moment du verrouillage, dans une rainure pratiquée en bas du gond, bloquant ainsi le volet. En effet, pour qu'un tel système fonctionne correctement, il est nécessaire que le verrou et la rainure du gond soient parfaitement alignés, le gond scellé bien perpendiculairement à la maçonnerie.

On propose alors un dispositif comportant une bague d'adaptation rainurée, et réglable en rotation avant sa fixation sur le gond, afin que sa rainure soit toujours parfaitement alignée par rapport au plan de rotation du verrou.

La bague est donc munie d'une rainure, d'un perçage et d'une saignée, et vient se positionner sur le bas de la partie cylindrique d'un gond, avant d'y être fixée au moyen d'une vis autoforeuse.

La demande de brevet française FR 2 775 723 décrit un dispositif similaire, permettant de verrouiller la rotation de la penture d'un volet autour du gond sur lequel la penture est montée, en sorte de permettre d'immobiliser le volet en position ouverte.

Plus particulièrement, dans ce dispositif, un verrou est monté sur la penture à l'aide d'un pivot, et bascule autour de ce pivot pour venir s'intercaler, en position de verrouillage, entre le gond et la penture, grâce, d'une part, à une saignée pratiquée sur le haut de la boucle de la penture et, d'autre part, à un méplat usiné sur le haut du gond.

Dans la demande de brevet FR 2 789 720 est décrit un autre dispositif de verrouillage en rotation d'une penture de volet.

Ce dispositif de verrouillage permet d'immobiliser le volet en position ouverte ou fermée. Il est plus particulièrement constitué d'une penture rainurée, fixée sur un volet, destinée à venir se monter sur un gond monobloc, au niveau duquel deux méplats ont été usinés.

Sur ce gond vient s'enrouler un verrou formé par un fil d'acier ressort, dont l'une des extrémités peut venir se placer dans un logement situé soit sur le haut du gond, soit sur le bas de celui-ci, verrouillant ainsi la rotation de la penture.

Le verrou entoure l'axe du gond, et forme deux boucles, l'une ayant un effet ressort de torsion, et la seconde servant de poignée. Une des extrémités du fil d'acier s'engage dans un logement créé par l'alignement d'une rainure, pratiquée dans la penture, et d'un méplat, usiné sur le gond, ce qui vient verrouiller le mécanisme.

Pour déverrouiller le mécanisme, il convient de pousser sur la grande boucle, ce qui va entraîner le dégagement du fil d'acier du logement formé par la rainure et le méplat, et la libération de la penture.

Un deuxième méplat, pratiqué sur le gond, permet de verrouiller le volet en position fermée.

De tels dispositifs peuvent être complexes à mettre au point, et/ou nécessitent des usinages, pour obtenir des saignées, des méplats, dans les pièces composant le volet battant, usinages dont la réalisation peut s'avérer complexe également.

On connait également le document DE 508 865 qui décrit la présence d'une zone d'indexage apte à recevoir un élément mobile manoeuvrable manuellement par contrainte d'un moyen de rappel élastique.

Dans le dispositif d'articulation de ce document, l'axe, sur lequel on vient enfiler l'oeil de la penture, est mobile dans son intégralité par une action sur le moyen de rappel élastique.

Cela impose que c'est l'ensemble des dispositifs d'articulation qu'il faut repenser, et il est nécessaire de remplacer l'intégralité d'un gond afin de pouvoir mettre en oeuvre le dispositif décrit dans ce document.

On connait également les documents EP 1 666 689 et US 853 507 qui décrivent des dispositifs présentant des inconvénients similaires à savoir qu'il faut repenser complètement la configuration du gond.

On connait également du document FR 761 073 un gond pour volets de fenêtres et portes, à dispositif de blocage.

Le document ITRM20090176 décrit également un dispositif de verrouillage d'une charnière pour panneaux tels que portes, fenêtre

Le document US2018/106087 décrit une charnière de fermeture ou de commande pour portes, volets, ou éléments de fermeture similaires.

Afin de répondre, au moins en partie, aux inconvénients de l'état de la technique, et notamment proposer un dispositif simple conservant les caractéristiques habituelles d'une penture, il a été imaginé, dans une démarche inventive, de mettre au point un dispositif de blocage d'un volet battant, lorsque celui-ci est en position ouverte, qui est de conception et d'utilisation simple, tout en permettant de contrôler le blocage et le déblocage d'un volet battant, sans avoir à sortir de l'habitation, ou à se pencher par la fenêtre pour l'atteindre et le manoeuvrer.

Ainsi, la présente invention est plus particulièrement relative à un volet battant comportant un dispositif d'articulation inférieure comprenant un gond et une penture, où ladite penture comporte un oeil et ledit gond un mamelon introduit dans ledit oeil pour permettre audit volet de pivoter d'une position dite ouverte vers une position dite fermée, et inversement.

Ledit gond du dispositif d'articulation inférieure comporte un élément mobile dans une direction parallèle à l'axe de pivotement dudit volet, rappelé élastiquement, manoeuvrable manuellement par contrainte du moyen de rappel élastique lorsque ledit volet est en position dite ouverte, tandis que ladite penture comporte, en périphérie dudit oeil, du côté d'introduction dudit mamelon, une zone d'indexage apte à recevoir ledit élément mobile lorsque ledit volet est en position ouverte, en sorte d'assurer le blocage dudit volet dans cette position.

Le volet battant comporte par ailleurs une articulation supérieure comprenant un gond et une penture, où ladite penture comporte un oeil et ledit gond un mamelon introduit dans ledit oeil pour permettre audit volet de pivoter de la position dite ouverte vers la position dite fermée, et inversement, ainsi qu'un moyen élastique de rappel de la position dite ouverte vers la position dite fermée, ledit moyen de rappel élastique consistant en un ressort de torsion enfilé sur le mamelon supérieur, intérieurement à l'œil de la penture supérieure, et dont une extrémité est solidaire du gond supérieur et l'autre de la penture supérieure.

Selon un premier mode de réalisation particulièrement intéressant de la présente invention, ladite zone d'indexage, apte à recevoir l'élément mobile lorsque ledit volet est en position ouverte, est réalisée dans une bague indépendante de ladite penture et solidarisable fixement à celle-ci.

Dans ce mode de réalisation, ledit élément mobile comporte avantageusement une tige coulissante dans une gorge coaxiale à l'axe de pivotement dudit volet, l'extrémité de ladite tige extérieure à ladite gorge au sommet du mamelon étant munie d'un moyen de pression et l'extrémité opposée de ladite tige, à l'intérieur de la gorge étant solidaire d'un doigt d'indexage apte à coulisser, d'une part, dans ladite zone d'indexage en périphérie de la base de ladite bague solidarisée à la penture par engagement dans ledit mamelon, et, d'autre part, dans un perçage ménagé de part en part et perpendiculairement à l'axe dudit gond.

Toujours dans ce premier exemple de réalisation, ledit doigt d'indexage est préférentiellement coulissant dans un premier perçage ménagé de part en part et perpendiculairement à l'axe dudit mamelon et, simultanément, dans un second perçage ménagé dans un élément d'ancrage à la maçonnerie d'une habitation, que comporte ledit gond à la base dudit mamelon.

Dans une deuxième variante de réalisation, ledit élément mobile comporte une tige coulissante dans une gorge coaxiale à l'axe de pivotement dudit volet, l'extrémité de ladite tige extérieure à ladite gorge étant munie d'un moyen de préhension et l'extrémité opposée de ladite tige, à l'intérieur de la gorge étant solidaire d'un doigt d'indexage apte à coulisser, d'une part, dans ladite zone d'indexage en périphérie de l'oeil de la penture et, d'autre part, dans un perçage ménagé de part en part et perpendiculairement à l'axe dudit gond.

De manière avantageuse, ledit doigt d'indexage est coulissant dans un premier perçage ménagé de part en part et perpendiculairement à l'axe dudit mamelon et, simultanément, dans un second perçage ménagé dans un élément d'ancrage à la maçonnerie d'une habitation, que comporte ledit gond à la base dudit mamelon.

Le doigt d'indexage peut consister, plus particulièrement, en une clavette, tandis que ledit moyen de rappel élastique peut consister en un ressort.

Il est également envisageable que ladite articulation inférieure dudit volet battant, comporte, en plus des éléments déjà décrits plus haut, un moyen élastique de rappel de la position dite ouverte vers la position dite fermée.

Outre l'avantage, procuré par le présent dispositif et déjà évoqué précédemment, qui consiste à permettre d'éviter que l'utilisateur n'ait à se pencher hors de l'habitation pour bloquer les volets battants en position ouverte, le dispositif de l'invention permet d'impulser au volet un mouvement de rabat vers sa position fermée, lorsque celui-ci est débloqué.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 représente, de manière schématique un premier mode de réalisation du dispositif d'articulation inférieure du volet battant selon la présente invention, l'oeil de la penture destiné à venir pivoter autour du mamelon dudit gond étant représenté en écorché.
- la figure 2 illustre, de manière schématique, le premier mode de réalisation de la figure 1 selon une vue en éclaté.
- la figure 3 représente, de manière schématique, une vue de face et une vue de côté, selon une coupe longitudinale, du dispositif d'articulation des figures 1 et 2.
- la figure 4 représente, de manière schématique, une vue en perspective d'une première variante d'un deuxième mode de réalisation d'une partie du dispositif d'articulation du volet battant selon la présente invention, à savoir le gond dudit dispositif d'articulation.
- la figure 5 représente, de manière schématique, d'une part, une vue en coupe longitudinale du gond du dispositif d'articulation de la figure 4 et, d'autre part, une vue de l'œil de la penture destiné à venir pivoter autour du mamelon dudit gond.
- la figure 6 représente, de manière schématique, une autre vue d'un dispositif d'articulation conforme à celui illustré sur les figures 4 et 5.
- la figure 7 représente, de manière schématique, une deuxième variante du deuxième mode de réalisation du dispositif d'articulation conforme à la présente invention.
- la figure 8 représente, de manière schématique, une articulation supérieure du volet battant selon l'invention en plus de l'articulation inférieure représentée sur les figures 1 à 7, le mamelon du gond supérieur comportant un moyen élastique de rappel de la position dite ouverte vers la position dite fermée.

En référence à ces dessins, la présente invention est relative à un volet battant avec une articulation inférieure 1 et une articulation supérieure 100.

Un tel volet comporte, entre autres éléments, deux gonds dont un gond inférieur 2 et un gond supérieur 21, ce dernier étant représenté uniquement sur la figure 8. Un volet battant comporte encore une penture inférieure 3 et une penture supérieure 31 (voir figure 8), qui équipent un panneau plan du volet.

L'articulation supérieure 100 comprenant le gond supérieur 21 et la penture supérieure 31 sera décrite ultérieurement en référence à la figure 8.

Ladite penture inférieure 3 est munie d'un oeil 4, tandis que ledit gond inférieur 2 comporte un mamelon 5 qui est destiné à être introduit dans ledit oeil 4. Il en est de même pour le gond supérieur, non représenté, dont le mamelon vient s'engager dans l'oeil de la penture supérieure. Ainsi, au travers de ces gonds et pentures, le volet battant est apte à pivoter d'une position dite ouverte, dans laquelle le volet est rabattu contre la maçonnerie d'une habitation, vers une position dite fermée, dans laquelle le volet est positionné devant une baie, et inversement.

A noter également que, en plus du mamelon 5, un gond 2 de volet battant comporte encore, à la base dudit mamelon 5, un élément d'ancrage 6 dudit gond 2 à la maçonnerie d'une habitation qui est destinée à être équipée dudit volet battant, ledit élément d'ancrage 6 étant par exemple doté d'une tige filetée 61 pour son ancrage à la maçonnerie en question.

Selon la présente invention, ledit gond 2 du dispositif d'articulation 1 pour un volet battant comporte, de manière essentielle, un élément mobile 7 dans une direction parallèle à l'axe de pivotement 8 dudit volet, qui correspond à l'axe du mamelon 5.

Cet élément mobile 7 est lié à un moyen de rappel élastique 9 et est manoeuvrable manuellement, par contrainte dudit moyen de rappel élastique 9, lorsque ledit volet est bloqué dans sa position dite ouverte.

En ce qui concerne la penture 3 à présent, cette dernière est munie, en périphérie de son oeil 4, et du côté d'introduction dudit mamelon 5 dans ledit oeil 4, d'une zone d'indexage 10.

Cette zone d'indexage 10 a pour fonction de recevoir ledit élément mobile 7 lorsque ledit volet est en position ouverte, en sorte d'assurer le blocage dudit volet dans cette position.

Ainsi, de manière particulièrement intéressante, lorsque le volet battant est en position dite ouverte, avec blocage du volet, l'élément mobile 7 est remonté vers le haut, sous l'action du moyen de rappel élastique 9, et vient s'engager dans la zone d'indexage 10 ménagée dans la base de l'oeil 4 de la penture 3, empêchant ainsi toute rotation de ladite penture 3 autour de l'axe 8.

Dans un premier exemple de réalisation du dispositif d'articulation 1 de volet battant selon l'invention, particulièrement préférentiel et décrit en référence aux figures 1 à 3, la zone d'indexage 10 est réalisée dans une bague 18 indépendante de ladite penture 3 et solidarisable fixement à celle-ci.

La solidarisation de ladite bague 18 à ladite penture 3 est effectuée de préférence au moyen d'au moins une vis pointeau 19. Sur la partie droite de la figure 3, deux vis pointeaux 19 sont représentées.

Ladite bague 18 vient s'engager sur le mamelon 5 du gond 2 et la base 181 que comporte cette bague 18 s'intercale entre la base 6 du gond 2 et l'oeil 4 de la penture 3. Ladite base 181 de la bague 18 est surmontée d'un manchon 182, de diamètre inférieur à celui de la base 181, ledit manchon 182 venant combler un vide entre le mamelon 5 du gond 2 et l'oeil 4 de la penture 3, en sorte d'éviter qu'il y ait un jeu entre ledit oeil 4 et ledit mamelon 5.

Dans cet exemple de réalisation, ledit élément mobile 7 comporte une tige 11, coulissante dans une gorge 12 du gond 2 qui est coaxiale à l'axe de pivotement 8 dudit volet.

L'extrémité de ladite tige 11 qui est extérieure à ladite gorge 12 et se trouve au sommet du mamelon 5 est munie d'un moyen de pression 20, se présentant avantageusement sous la forme d'un bouton poussoir.

Dans ce mode de réalisation, le moyen de rappel élastique 9, consistant de préférence en un ressort, vient se positionner entre ledit moyen de pression 20 et le sommet du mamelon 5 du gond 2, en appui sur ce dernier.

Tout préférentiellement, un soufflet, ou bavette, peut venir entourer le ressort pour le protéger. Un tel moyen de protection du ressort n'est toutefois pas représenté sur les figures.

La seconde extrémité de ladite tige 11, celle qui se trouve à l'intérieur de la gorge 12, est solidaire d'un doigt d'indexage 14, en l'occurrence par vissage.

Ledit doigt d'indexage 14 est apte à coulisser, d'une part, dans ladite zone d'indexage 10 en périphérie de la base 181 de ladite bague 18 qui est solidarisée à la penture 3 par engagement dans ledit mamelon 5.

D'autre part, ledit doigt d'indexage 14 coulisse dans un perçage ménagé de part en part et perpendiculairement à l'axe 8 dudit gond 2.

Plus particulièrement encore, et comme illustré sur la figure 2, ledit doigt d'indexage 14 est coulissant dans un premier perçage ménagé de part en part du mamelon 5 et perpendiculairement à l'axe 8 dudit mamelon 5 et, simultanément, dans un second perçage, ou gorge diamétrale, 15 ménagé de part en part dans l'élément d'ancrage 6 à la maçonnerie d'une habitation, que comporte ledit gond 2, à la base dudit mamelon 5.

Ledit doigt d'indexage 14 peut consister en une clavette ou plaque.

Dans ce mode de réalisation, en position détendue, le moyen de rappel élastique 9 sous la forme d'un ressort tire le doigt d'indexage 14 vers le haut, en sorte que celui-ci soit engagé dans la zone d'indexage 10 ménagée en périphérie de la base 181 de ladite bague 18 solidarisée à la penture 3, empêchant ainsi toute rotation de ladite penture 3 autour de l'axe 8.

Lorsqu'on applique une pression sur ledit bouton poussoir 20, le ressort 9 est comprimé et le doigt d'indexage 14 est abaissé.

Ledit doigt d'indexage 14 est ainsi mobile entre deux positions, une position dite de blocage dans laquelle il est engagé dans la zone d'indexage 10 de l'œil 4 de la penture 3, et une position de déblocage dans laquelle il est désengagé de cette zone d'indexage 10, pour permettre une rotation du volet.

Le passage de la position de blocage vers la position de déblocage du doigt d'indexage 14 se fait ici par manoeuvre manuelle contre l'action du ressort 9, entourant la tige 11, au sommet du mamelon 5 du gond 2.

Dans un second mode de réalisation du dispositif d'articulation 1, qui est représenté sur les figures 4 à 7, lorsque l'utilisateur souhaite que le volet battant passe en position dite fermée, devant une baie de son habitation, il lui suffit de tirer manuellement ledit élément mobile 7, dans le sens opposé à la force de rappel du moyen élastique 9, en d'autres termes de contraindre ledit moyen de rappel élastique 9, en sorte de libérer la zone d'indexage 10 de l'élément mobile 7, et ainsi autoriser la rotation de l'oeil 4 de la penture 3 autour de l'axe de rotation 8.

A noter que, de manière toute préférentielle, un seul et unique moyen d'indexage 10 équipe la penture 3 en sorte que l'élément mobile 7 puisse y coulisser uniquement lorsque le volet battant est en position dite ouverte. Une fois la rotation de la penture 3 effectuée, ledit volet battant étant passé en position dite fermée, l'élément mobile 7 ne peut plus s'engager dans le moyen d'indexage 10, qui s'est déplacé sous l'effet de la rotation, en sorte d'éviter que le volet soit également bloqué par ledit élément mobile 7 en position dite fermée.

Le volet battant est alors maintenu en position dite fermée devant une baie par tout type de moyens classiquement mis en oeuvre à cet effet et connus de l'homme du métier, de tels moyens étant manoeuvrables depuis l'intérieur de l'habitation lorsque le volet est fermé.

Dans une première variante de réalisation de ce mode de réalisation, en référence aux figures 4 à 6 jointes, l'élément mobile 7 du dispositif d'articulation 1 pour volet battant conforme à l'invention se présente notamment sous la forme d'une tige 11 coulissante dans une gorge 12 ménagée, de manière préférentielle, coaxialement à l'axe de pivotement 8 dudit volet, correspondant à l'axe du mamelon 5 du gond 2.

Une première extrémité de ladite tige 11, plus particulièrement l'extrémité 11a qui est extérieure à ladite gorge 12, en partie inférieure du gond 2, est solidaire d'un moyen de préhension 13, ce dernier consistant avantageusement en une poignée.

En ce qui concerne la deuxième extrémité 11b de la tige 11, opposée à l'extrémité 11a, celle-ci se trouve à l'intérieur de la gorge 12, et elle est rendue solidaire, notamment par vissage, d'un doigt d'indexage 14.

Ce doigt d'indexage 14 est notamment apte à coulisser, pour passer d'une position à l'autre, dans ladite zone d'indexage 10 que comporte la penture 3, en périphérie de son oeil 4, mais également dans au moins un premier perçage ménagé de part en part et traversant perpendiculairement à l'axe 8 du mamelon 5 dudit gond 2, ce premier perçage n'étant pas visible sur les figures.

De manière encore plus préférentielle, ledit doigt d'indexage 14, se présentant préférentiellement sous la forme d'une clavette, est coulissant dans le premier perçage ménagé de part en part et perpendiculairement à l'axe 8 dudit mamelon 5, comme évoqué ci-dessus, et, simultanément, dans un second perçage 15 qui est ménagé dans l'élément d'ancrage 6 à la maçonnerie d'une habitation, que comporte ledit gond 2 au niveau de la base dudit mamelon 5.

Un tel mode de réalisation particulièrement préféré est celui qui est représenté sur les figures 4 à 6.

Ledit doigt d'indexage 14 est ainsi mobile entre deux positions, une position dite de blocage dans laquelle il est engagé dans la zone d'indexage 10 de l'œil 4 de la penture 3, et une position de déblocage dans laquelle il est hors de cette zone d'indexage 10, pour permettre une rotation du volet.

Le passage de la position de blocage vers la position de déblocage du doigt d'indexage 14 se fait par manoeuvre manuelle contre l'action des moyens de rappel élastique 9, de préférence un ressort, entourant la tige 11 dans la gorge 12, lesdits moyens de rappel élastique étant mis sous tension de préférence par l'intermédiaire d'un écrou 16 se fixant autour de la tige 11 de l'élément mobile 7, sous l'élément d'ancrage 6 du gond 2 à la maçonnerie d'une habitation.

A noter également que ledit doigt d'indexage 14, lorsqu'il se présente sous la forme d'une clavette, peut comporter une partie 17 usinée, visible sur la figure 5, afin d'éviter que le volet ne soit empêché d'atteindre sa position dite ouverte.

Sur la figure 7 des dessins ci joints est représentée une deuxième variante de réalisation de ce deuxième mode de réalisation, tout aussi avantageuse, du dispositif d'articulation du volet battant de l'invention, dans lequel l'élément mobile 7, toujours sous la forme d'une tige 11 coulissante dans une gorge 12 ménagée, cette fois, parallèlement et en décalage de l'axe de pivotement 8 dudit volet.

L'extrémité 11a de la tige est solidaire d'une poignée 13 tandis que la deuxième extrémité 11b de la tige 11 est solidaire d'une clavette qui coulisse dans la zone d'indexage 10 que comporte l'oeil 4 de la penture 3 et dans un perçage du gond 2, notamment du mamelon 5 et de l'élément d'ancrage 6 du gond 2.

Le volet battant comporte, en plus de l'articulation inférieure susmentionnée, une articulation supérieure 100, représentée sur la figure 8, et comprenant, tout comme l'articulation inférieure 1, un gond 21 et une penture 31.

Traditionnellement, au niveau de cette articulation supérieure 100, ladite penture 31 comporte un oeil 41, et ledit gond 21 un mamelon 51, destiné à être introduit dans ledit oeil 41 pour permettre audit volet de pivoter d'une position dite ouverte vers une position dite fermée, et inversement.

Selon l'invention, ledit mamelon 51 du gond supérieur 21 comporte un moyen élastique de rappel 91 de la position dite ouverte vers la position dite fermée.

Ledit mamelon 51 du gond supérieur 21 est entouré d'un moyen de rappel élastique 91 sous la forme, avantageusement, d'un ressort de torsion, dont l'une des extrémités se fixe dans un logement 22 pratiqué soit à la base du mamelon 51, soit dans l'élément d'ancrage 61 du gond supérieur 21 à la maçonnerie de l'habitation, cette dernière possibilité étant celle représentée sur la figure 8 des dessins ci joints.

La deuxième extrémité du moyen de rappel élastique 91 se fixe dans un logement 23 pratiqué dans l'œil 41 de la penture supérieure 31, de telle sorte à ce que ledit moyen de rappel élastique 91 soit mis sous tension lorsque le volet battant est ouvert.

Ainsi, lorsque le dispositif d'articulation inférieure 1 du volet battant de l'invention, selon les deux modes de réalisation décrits ci-dessus, est débloqué par l'utilisateur souhaitant que le volet battant équipé dudit dispositif 1 passe de sa position dite ouverte, à sa position dite fermée, le moyen de rappel élastique 91 de l'articulation supérieure 100 qui équipe également ledit volet battant va entraîner un rabat automatique dudit volet battant vers sa position fermée.

Il est également envisageable qu'un tel moyen de rappel élastique entrainant le rabat en position fermée du volet équipe aussi l'articulation inférieure 1 du volet, en particulier lorsque ladite articulation inférieure n'est pas équipée de la bague 18. Une telle possibilité n'est toutefois pas représentée sur les dessins ci joints.

Il ressort, de ce qui précède, que l'invention décrite ci-dessus présente non seulement l'avantage de proposer une solution simple pour permettre un blocage d'un volet battant dans sa position dite ouverte, aisément manoeuvrable par un utilisateur depuis l'intérieur de son habitation, et sans risques d'égarer un élément rapporté du dispositif, mais également la possibilité d'impulser au volet un mouvement de rabat lorsqu'il est débloqué.

On facilite ainsi le passage de la position dite ouverte du volet battant, à sa position dite fermée, en permettant un retour automatique dudit volet à sa position fermée.

A noter également que le dispositif d'articulation 1 du volet battant selon l'invention permet également d'ajuster la position de la partie cylindrique du gond, selon un angle particulier par rapport au volet ouvert, ce qui permet d'adapter ledit dispositif 1 à des façades formant un angle inférieur ou supérieur à 180° avec la fenêtre.

## Revendications

1. Volet battant comportant un dispositif d'articulation (1) inférieure, ce dernier comprenant un gond (2) et une penture (3), où ladite penture (3) comporte un oeil (4) et ledit gond (2) comporte un mamelon (5) introduit dans ledit oeil (4) pour permettre audit volet de pivoter d'une position dite ouverte vers une position dite fermée, et inversement, ledit gond (2) du dispositif d'articulation (1) inférieure comporte un élément mobile (7) dans une direction parallèle à l'axe de pivotement (8) dudit volet, rappelé élastiquement par un moyen de rappel élastique (9), manoeuvrable manuellement par contrainte du moyen de rappel élastique (9) lorsque ledit volet est en position dite ouverte, tandis que ladite penture (3) comporte, en périphérie dudit oeil (4), du côté d'introduction dudit mamelon (5), une zone d'indexage (10) apte à recevoir ledit élément mobile (7) lorsque ledit volet est en position ouverte, en sorte d'assurer le blocage dudit volet dans cette position, ledit volet étant **caractérisé en ce qu'**il comporte, par ailleurs, une articulation supérieure (100) comprenant un gond (21) et une penture (31), où ladite penture (31) comporte un oeil (41) et ledit gond (21) un mamelon (51) introduit dans ledit oeil (41) pour permettre audit volet de pivoter de la position dite ouverte vers la position dite fermée, et inversement, ainsi qu'un moyen élastique de rappel (91) de la position dite ouverte vers la position dite fermée, ledit moyen de rappel élastique (91) de l'articulation supérieure (100) consistant en un ressort de torsion enfilé sur le mamelon supérieur (51), intérieurement à l'oeil (41) de la penture supérieure (31), et dont une extrémité est solidaire du gond supérieur (21) et l'autre de la penture supérieure (31).

2. Volet battant selon la revendication 1, **caractérisé en ce que**, dans ledit dispositif d'articulation (1) inférieure, la zone d'indexage (10) est réalisée dans une bague (18) indépendante de ladite penture (3) et solidarisable fixement à celle-ci.

3. Volet battant selon la revendication 2, **caractérisé en ce que**, dans ledit dispositif d'articulation (1) inférieure, ledit élément mobile (7) comporte une tige (11) coulissante dans une gorge (12) coaxiale à l'axe de pivotement (8) dudit volet, l'extrémité de ladite tige (11) extérieure à ladite gorge au sommet du mamelon (5) étant munie d'un moyen de pression (20) et l'extrémité opposée de ladite tige (11), à l'intérieur de la gorge étant solidaire d'un doigt d'indexage (14) apte à coulisser, d'une part, dans ladite zone d'indexage (10) en périphérie de la base (181) de ladite bague (18) solidarisée à la penture (3) par engagement dans ledit mamelon (5), et, d'autre part, dans un perçage ménagé de part en part et perpendiculairement à l'axe (8) dudit gond (2).

4. Volet battant selon la revendication 3 **caractérisé en ce que**, dans ledit dispositif d'articulation (1) inférieure, ledit doigt d'indexage (14) est coulissant dans un premier perçage ménagé de part en part et perpendiculairement à l'axe (8) dudit mamelon (5) et, simultanément, dans un second perçage (15) ménagé dans ledit élément d'ancrage (6) à la maçonnerie d'une habitation, que comporte ledit gond (2) à la base dudit mamelon (5).

5. Volet battant selon l'une quelconque des revendications 1 ou 2, **caractérisé en ce que** ledit élément mobile (7) comporte une tige (11) coulissante dans une gorge (12) coaxiale à l'axe de pivotement (8) dudit volet, l'extrémité (11a) de ladite tige (11) extérieure à ladite gorge (12) étant munie d'un moyen de préhension (13) et l'extrémité opposée (11b) de ladite tige (11), à l'intérieur de la gorge (12) étant solidaire d'un doigt d'indexage (14) apte à coulisser, d'une part, dans ladite zone d'indexage (10) en périphérie de l'oeil (4) de la penture (3) et, d'autre part, dans un perçage ménagé de part en part et perpendiculairement à l'axe (8) dudit gond (2).

6. Volet battant selon la revendication 5 **caractérisé en ce que**, dans ledit dispositif d'articulation (1) inférieure, ledit doigt d'indexage (14) est coulissant dans un premier perçage ménagé de part en part et perpendiculairement à l'axe (8) dudit mamelon (5) et, simultanément, dans un second perçage (15) ménagé dans un élément d'ancrage (6) à la maçonnerie d'une habitation, que comporte ledit gond (2) à la base dudit mamelon (5).

7. Volet battant selon l'une quelconque des revendications 3 à 6, **caractérisé en ce que**, dans ledit dispositif d'articulation (1) inférieure, le doigt d'indexage (14) consiste en une clavette.

8. Volet battant selon l'une quelconque des revendications 1 à 7, **caractérisé en ce que**, dans ledit dispositif d'articulation (1) inférieure, ledit moyen de rappel élastique (9) consiste en un ressort.

## Patentansprüche

1. Klappladen, der eine untere Gelenkvorrichtung (1) aufweist, diese letztere umfassend eine Haspe (2) und eine Angel (3), wobei die Angel (3) eine Öse (4) aufweist und die Haspe (2) einen Nippel (5) aufweist, der zum Ermöglichen, dass der Laden von einer sogenannten geöffneten Position in eine sogenannte geschlossene Position und umgekehrt schwenkt, in die Öse (4) eingeführt wird, und die Haspe (2) der unteren Gelenkvorrichtung (1) ein Element (7) aufweist, das in einer Richtung parallel zu der Schwenkachse (8) des Ladens bewegbar ist, elastisch zurückgezogen durch ein elastisches Rückstellmittel (9), manuell betätigbar durch Belastung des elastischen Rückstellmittels (9), wenn sich der Laden in der sogenannten geöffneten Position befindet, wohingegen die Angel (3) an dem Umfang der Öse (4) auf der Einführseite des Nippels (5) eine Indexierungszone (10) aufweist, die geeignet ist, um das bewegbare Element (7) aufzunehmen, wenn sich der Laden in der geöffneten Position befindet, um so die Blockierung des Ladens in dieser Position zu gewährleisten, wobei der Laden **dadurch gekennzeichnet ist, dass** er außerdem ein oberes Gelenk (100) aufweist, umfassend eine Haspe (21) und eine Angel (31), wobei die Angel (31) eine Öse (41) aufweist und die Haspe (21) einen Nippel (51) aufweist, der zum Ermöglichen, dass der Laden von der sogenannten geöffneten Position in die sogenannte geschlossene Position und umgekehrt sowie ein elastisches Rückstellmittel (91) von der sogenannten geöffneten Position in die sogenannte geschlossene Position schwenkt, in die Öse (41) eingeführt wird, wobei das elastische Rückstellmittel (91) des oberen Gelenks (100) aus einer Torsionsfeder besteht, die auf den oberen Nippel (51) im Inneren der Öse (41) der oberen Angel (31) geschoben ist, und wovon ein Ende mit der oberen Haspe (21) und das andere mit der oberen Angel (31) fest verbunden ist.

2. Klappladen nach Anspruch 1, **dadurch gekennzeichnet, dass** in der unteren Gelenkvorrichtung (1) die Indexierungszone (10) in einem Ring (18) ausgebildet ist, der unabhängig von der Angel (3) ist und mit diesem fix fest verbindbar ist.

3. Klappladen nach Anspruch 2, **dadurch gekennzeichnet, dass** in der unteren Gelenkvorrichtung (1) das bewegbare Element (7) eine Stange (11) aufweist, die in einer Nut (12) gleitet, die koaxial zu der Schwenkachse (8) des Ladens ist, wobei das Ende der Stange (11), das außerhalb der Nut an der Spitze des Nippels (5) liegt, mit einem Druckmittel (20) versehen ist, und das gegenüberliegende Ende der Stange (11), das innerhalb der Nut liegt, mit einem Indexierungsfinger (14) fest verbunden ist, der geeignet ist, um einerseits in der Indexierungszone (10) an dem Umfang der Basis (181) des Rings (18), der durch Eingriff in den Nippel (5) mit der Angel (3) fest verbunden ist, und andererseits in einer Bohrung zu gleiten, die von einer Seite zu der anderen und senkrecht zu der Achse (8) der Haspe (2) vorgesehen ist.

4. Klappladen nach Anspruch 3, **dadurch gekennzeichnet, dass** in der unteren Gelenkvorrichtung (1) der Indexierungsfinger (14) in einer ersten Bohrung, die von einer Seite zu der anderen und senkrecht zu der Achse (8) des Nippels (5) vorgesehen ist, und gleichzeitig in einer zweiten Bohrung (15) gleitet, die in dem Verankerungselement (6) an dem Mauerwerk einer Wohnstätte vorgesehen ist, das von der Haspe (2) an der Basis des Nippels (5) aufgewiesen ist.

5. Klappladen nach einem der Ansprüche 1 oder 2,
**dadurch gekennzeichnet, dass** das bewegbare Element (7) eine Stange (11) aufweist, die in einer Nut (12) gleitet, die koaxial zu der Schwenkachse (8) des Ladens ist, wobei das Ende (11a) der Stange (11), das außerhalb der Nut (12) liegt, mit einem Greifmittel (13) versehen ist, und das gegenüberliegende Ende (11b) der Stange (11), das innerhalb der Nut (12) liegt, mit einem Indexierungsfinger (14) fest verbunden ist, der geeignet ist, um einerseits in der Indexierungszone (10) an dem Umfang der Öse (4) der Angel (3) und andererseits in einer Bohrung zu gleiten, die von einer Seite zu der anderen und senkrecht zu der Achse (8) der Haspe (2) vorgesehen ist.

6. Klappladen nach Anspruch 5, **dadurch gekennzeichnet, dass** in der unteren Gelenkvorrichtung (1) der Indexierungsfinger (14) in einer ersten Bohrung, die von einer Seite zu der anderen und senkrecht zu der Achse (8) des Nippels (5) vorgesehen ist, und gleichzeitig in einer zweiten Bohrung (15) gleitet, die in einem Verankerungselement (6) an dem Mauerwerk einer Wohnstätte vorgesehen ist, das von der Haspe (2) an der Basis des Nippels (5) aufgewiesen ist.

7. Klappladen nach einem der Ansprüche 3 bis 6,
**dadurch gekennzeichnet, dass** in der unteren Gelenkvorrichtung (1) der Indexierungsfinger (14) aus einem Keil besteht.

8. Klappladen nach einem der Ansprüche 1 bis 7,
**dadurch gekennzeichnet, dass** in der unteren Gelenkvorrichtung (1) das elastische Rückstellmittel (9) aus einer Feder besteht.

## Claims

1. Swing shutter comprising a lower hinge device (1), the device comprising a pintle (2) and a hinge leaf (3), wherein said hinge leaf (3) comprises an eye (4) and said pintle (2) comprises a nipple (5) which is inserted into said eye (4) to enable said shutter to pivot from a so-called open position to a so-called closed position, and vice versa, said pintle (2) of the lower hinge device (1) comprises an element (7) which is movable in a direction parallel to the pivot axis (8) of said shutter, which element is resiliently returned by a resilient return means (9), which is manually operable by straining the resilient return means (9) when said shutter is in the so-called open position, while said hinge leaf (3) comprises, at the periphery of said eye (4), on the side in which said nipple (5) is inserted, an indexing zone (10) capable of receiving said movable element (7) when said shutter is in the open position, so as to ensure locking of said shutter in this position, said shutter being **characterized in that** it further comprises an upper hinge (100) comprising a pintle (21) and a hinge leaf (31), wherein said hinge leaf (31) comprises an eye (41) and said pintle (21) comprises a nipple (51) which is inserted into said eye (41) to enable said shutter to pivot from the so-called open position to the so-called closed position, and vice versa, as well as a resilient means (91) for returning from the so-called open position to the so-called closed position, said resilient return means (91) of the upper hinge (100) consisting of a torsion spring which is threaded on the upper nipple (51), inside the eye (41) of the upper hinge leaf (31), and one end of which is secured to the upper pintle (21) and the other to the upper hinge leaf (31).

2. Swing shutter according to claim 1, **characterized in that,** in said lower hinge device (1), the indexing zone (10) is in the form of a ring (18) which is independent of said hinge leaf (3) and fixedly securable thereto.

3. Swing shutter according to claim 2, **characterized in that,** in said lower hinge device (1), said movable element (7) comprises a sliding rod (11) in a groove (12) which is coaxial with the pivot axis (8) of said shutter, the end of said rod (11) outside said groove at the top of the nipple (5) being provided with a pressure means (20) and the opposite end of said rod (11) inside the groove being secured to an indexing finger (14) which is capable of sliding in said indexing zone (10) at the periphery of the base (181) of said ring (18) which is secured to the hinge leaf (3) by engagement in said nipple (5), and capable of sliding in a through-bore which is perpendicular to the axis (8) of said pintle (2).

4. Swing shutter according to claim 3, **characterized in that,** in said lower hinge device (1), said indexing finger (14) is slidable in a first through-bore which is perpendicular to the axis (8) of said nipple (5) and, simultaneously, in a second through-bore (15) provided in said element (6) for anchoring to the masonry of a dwelling, which said pintle (2) comprises at the base of said nipple (5).

5. Swing shutter according to any one of claims 1 or 2,
**characterized in that** said movable element (7) comprises a sliding rod (11) in a groove (12) which is coaxial with the pivot axis (8) of said shutter, the end (11a) of said rod (11) outside said groove (12) being provided with a gripping means (13) and the opposite end (11b) of said rod (11) inside the groove (12) being secured to an indexing finger (14) capable of sliding in said indexing zone (10) at the periphery of the eye (4) of the hinge leaf (3), and capable of sliding in a through-bore which is perpendicular to the axis (8) of said pintle (2).

6. Swing shutter according to claim 5, **characterized in that,** in said lower hinge device (1), said indexing finger (14) is slidable in a first through-bore which is perpendicular to the axis (8) of said nipple (5) and, simultaneously, in a second through-bore (15) provided in an element (6) for anchoring to the masonry of a dwelling, which said pintle (2) comprises at the base of said nipple (5).

7. Swing shutter according to any one of claims 3 to 6, **characterized in that,** in said lower hinge device (1), the indexing finger (14) consists of a key.

8. Swing shutter according to any one of claims 1 to 7, **characterized in that,** in said lower hinge device (1), said resilient return means (9) consists of a spring.
